# EUROPÄISCHE PATENTSCHRIFT

(11) **EP 2 459 683 B1**
(45) Veröffentlichungstag und Bekanntmachung des Hinweises auf die Patenterteilung: **18.03.2015**
(21) Anmeldenummer: 10736620.5
(22) Anmeldetag: 16.07.2010
(51) Int. Cl.: C10J 3/76, C10J 3/82, C10J 3/84, C10J 3/48

(54) **VERGASUNGSREACTOR ZUR HERSTELLUNG VON CO-ODER H2-HALTIGEM ROHGAS**
GASIFICATION REACTOR FOR PRODUCING CRUDE GAS CONTAINING CO OR H2
RÉACTEUR DE GAZÉIFICATION POUR LA FABRICATION DE GAZ BRUT À TENEUR EN CO OU H2

(30) Priorität: 27.07.2009 DE 102009034870
(43) Veröffentlichungstag der Anmeldung: 06.06.2012
(73) Patentinhaber: ThyssenKrupp Industrial Solutions AG, 45143 Essen (DE)
(72) Erfinder: KUSKE, Eberhard, 59494 Soest (DE); DOSTAL, Johannes, 44137 Dortmund (DE); SCHULZE ECKEL, Reinald, 48167 Münster (DE); SEMRAU, Lothar, 45128 Essen (DE)
(74) Vertreter: Kutzenberger, Helga
(86) Internationale Anmeldenummer: PCT/EP2010/004337
(87) Internationale Veröffentlichungsnummer: WO 2011/012229

(56) Entgegenhaltungen:
- WO-A1-2009/036985
- WO-A2-2009/118082
- DE-A1-102005 041 931

## Beschreibung

Die Erfindung richtet sich auf einen Vergasungsreaktor zur Herstellung von CO- oder H₂-haltigem Rohgas der im Oberbegriff des Anspruches 1 angegebenen Gattung.

Ein derartiger Vergasungsreaktor ist beispielsweise aus der WO 2009/036985 A1 der Anmelderin bekannt, wobei in dieser Literaturstelle eine Fülle von weiterem Stand der Technik genannt ist, wie beispielsweise die US 4 474 584, die insbesondere die Kühlung des heißen Synthesegases behandelt.

Die Erfindung beschäftigt sich insbesondere mit Problemen, die bei derartigen Reaktoren auftauchen, wobei die Erfindung nicht auf den speziell hier angesprochenen Vergasungsreaktor beschränkt ist, sie richtet sich auch auf Apparate, bei denen ähnliche, weiter unten näher beschriebene Probleme auftauchen können.

Ein derartiger Apparat muss geeignet sein, um Verfahren der Druckvergasung/Verbrennung von fein verteilten Brennstoffen zu ermöglichen, wozu die partielle Oxidation der Brennstoffe Kohlenstaub, fein verteilte Biomasse, Öl, Teere od. dgl. in einem Reaktor gehört. Hierzu gehört auch der getrennte oder gemeinsame Abzug von Schlacke oder Flugasche und erzeugtem Synthese- bzw. Rauchgas. Es muss eine Kühlung der Reaktionsprodukte (Gas und Schlacke/Flugasche) möglich gemacht werden, etwa durch Sprühquenchen, Gasquenchen, Strahlungsquenchen, Konvektionsheizflächen od. dgl., je nach Art des eingesetzten Verfahrens, wobei schließlich auch ein Augenmerk auf die Ausschleusung der Reaktionsprodukte aus dem Druckbehälter gerichtet werden muss.

In der oben genannten WO 2009/036985 A1 wird eine Drallströmung erzeugt, um auch gröbere Partikel vollständig umsetzen zu können sowie kritische Bereiche der Heizflächen vor zu hoher Wärmestromdichte zu bewahren. Dies wird durch eine Brenneranstellung von 1 bis 20° in der Horizontalebene verwirklicht. Der erzeugte Drall muss nach Verlassen des Reaktors wieder aus der Strömung entfernt werden, damit die heißen, klebrigen Schlackepartikel nicht gegen die den Druckbehälter schützenden, ungeschützten Heizflächen geschleudert werden und dort Anbackungen oder Schäden zu verursachen.

Entsprechende Drallbremsen sind beispielsweise in der DE 10 2009 005 464.2 beschrieben.

Aufgabe der Erfindung ist die Schaffung einer Lösung, mit der zum einen eine Strähnenbildung der ablaufenden Asche erreicht werden kann und zum anderen die Bereitstellung einer weiteren Schlackenabtropfkante, die für einen optimalen Schlackeablauf sorgt.

Mit einem Vergasungsreaktor der eingangs bezeichneten Art wird diese Aufgabe gemäß der Erfindung dadurch gelöst, dass die die Schotten tragende Wand unterhalb der Schotten über einen Absatz mit gewellter Oberfläche in eine im Durchmesser verringerte Zylinderwand übergeht.

Durch die gewellte Oberfläche und Tiefpunkte unterhalb der Schotten wird erreicht, dass die Schlacke gezielt in Strähnen aus den Wellentälern ablaufen kann und damit kein geschlossener Schlackefilm gebildet wird.

Zusätzlich ist vorgesehen, dass die im Durchmesser verringerte Zylinderwand von einer im Durchmesser vergrößerten weiteren zylindrischen Wand umgeben ist, die in Schwerkraftrichtung an ihrem Ende eine zweite Schlackeabtropfkante bildet, wobei insbesondere vorgesehen ist, dass die weitere zylindrische Wand in ihrer vertikalen Position bezogen auf die erste Abtropfkante verstellbar angeordnet ist.

Ist hier von "Verstellbarkeit" die Rede, so betrifft diese eine optimale Einstellung gegenüber der Abtropfkante nach den gegebenen und betriebsbedingten Vorgaben. Nach Optimierung bedarf es einer weiteren Verstellbarkeit nicht, insbesondere nicht während des Betriebes des Reaktors.

Die Erfindung sieht auch vor, dass die zylindrische zweite Abtropfkante von einer im Durchmesser vergrößerten weiteren zylindrischen Wand umgeben ist, die wenigstens einen Teil eines Gasübergangsbereiches umschließt. In der Praxis begrenzt diese äußere zylindrische Wand den Übergangsbereich in den Quenchraum bzw. Quenchkanal.

Die Erfindung sieht darüber hinaus auch vor, dass wenigstens ein Schott der Wirbelbremse mit einer Einrichtung zur Wärmestromdichte-Messung ausgerüstet ist.

In einer möglichen Ausgestaltung sieht die Erfindung auch vor, dass die zweite zylindrische Wand und die weitere zylindrische Wand mit einer glatten, ebenen, korrosionsbeständigen Oberfläche versehen sind, z.B. durch Verwendung von plattierten Super-Ω-Rohren, wobei die drallvermindernden Schotten, die wellenförmige Übergangsfläche und die die erste Abtropfkante bereitstellende Zylinderwand als Standard-Rohr-Steg-Rohrwand mit Bestiftung und Bestampfung ausgebildet ist.

Weitere Einzelheiten, Merkmale und Vorteile der Erfindung ergeben sich aufgrund der nachfolgenden Beschreibung sowie anhand der Zeichnung. Diese zeigt in
- Fig. 1: eine prinzipielle Schnittzeichnung durch einen erfindungsgemäßen Vergasungsreaktor,
- Fig. 2: eine Prinzipschnittzeichnung der Hälfte des Vergasungsreaktors im Übergangsbereich vom Reaktionsraum zum Übergang in den nicht näher dargestellten Quenchraum sowie in
- Fig. 3: die Abwicklung des den Übergangskanal mit Drallbremsen bildenden Reaktorbereiches.

Der in Fig. 1 dargestellte, allgemein mit 1 bezeichnete Vergasungsreaktor weist einen Druckbehälter 2 auf, in dem von oben nach unten ein durch eine Membranwand 3 umschlossener Reaktionsraum 4 auf Abstand zum Druckbehälter 2 angeordnet ist. Die die Membranwand 3 beaufschlagende Kühlmittelzuleitung ist mit 5 bezeichnet. Dabei geht die Membranwand 3 über einen unteren Konus 6 in einen verengten Kanal als Teil eines mit 8 bezeichneten Übergangsbereiches über, wobei im verengten Übergangskanal 7 Drallbremsen 9 angedeutet sind. Mit 10a ist eine Abtropfkante im Übergangsbereich 8 für die flüssige Asche im Übergangsbereich im Abstand zur ersten Abtropfkante 10 am Ende des Übergangskanales 7 bezeichnet.

An den Übergangsbereich 8 schließt sich ein Quenchraum bzw. Quenchkanal 11, gefolgt von einem Schlackesammelbehälter 12 in einem Wasserbad 13 an.

Wie sich aus den Fig. 2 und 3 ergibt, geht die mit den die Drallbremse bildenden Schotten 9 ausgerüstete Wand 14 in einen Absatz 15 über, der eine gewellte Oberfläche aufweist, die in Fig. 3 angedeutet ist, wobei die einzelnen Wellen mit 16 bezeichnet sind. Hieran schließt sich wiederum eine glatte, im Durchmesser veränderte Zylinderwand 17 an, die eine erste Abtropfkante 18 bereitstellt.

Der Übergangskanal 7 einschließlich der zur Strähnenbildung der Schlacke herangezogenen Gestaltungen des Übergangsbereiches zwischen der Wand 19 und der Wand 18 ist von einer weiteren, zylindrischen Wand umgeben, die über eine in Fig. 2 schräg dargestellte Wandscheibe 20 mit der den Übergangsraum 8 umschließenden zylindrischen Wand 21 gasdicht in Verbindung steht.

Die Besonderheit liegt zum einen darin, dass die den Übergangskanal 7 umschließende zylindrische Wand 19 die weitere, mit 10 bezeichnete zweite Abtropfkante bereitstellt. Auch ist erfindungsgemäß das System aus zylindrischer Wand 19 und Wandscheibe 20 in der Höhe ein- bzw. verstellbar, was mit einem Doppelpfeil 22 angedeutet ist. Die eine derartige Einstellbarkeit ermöglichenden Dichtbereiche bzw. Übergangsbereiche der entsprechenden, mit Kühlmittel durchflossenen Rohre sind in Fig. 2 lediglich prinzipiell angedeutet und mit 23 und 24 bezeichnet.

In Fig. 2 ist lediglich symbolisch angedeutet, dass wenigstens ein Schott 9 der Wirbelbremse mit einer Einrichtung 25 zur Wärmestrommessung ausgerüstet sein kann.

Natürlich ist das beschriebene Ausführungsbeispiel der Erfindung noch in vielfacher Hinsicht abzuändern, ohne den Grundgedanken zu verlassen. So können die in Abwinkelung gemäß Fig. 3 dargestellten Wellen 16 im entsprechenden Wandabsatz eckig oder gekrümmt ausgebildet sein, je nach Einsatz kann die Verrohrung der entsprechenden Wandbereiche unterschiedlich sein u. dgl. mehr.

## Patentansprüche

1. Vergasungsreaktor zur Herstellung von CO- oder H₂-haltigem Rohgas durch Vergasung von aschehaltigem Brennstoff mit sauerstoffhaltigem Gas bei Temperaturen oberhalb der Schmelztemperatur der Asche, wobei innerhalb eines Druckbehälters ein von einer kühlmediumdurchflossenen Membranwand gebildeter Reaktionsraum vorgesehen ist mit einem sich verjüngenden Übergangskanal in einen Gasabkühlraum, wobei im Übergangskanal drallvermindernde, gekühlte Schotten vorgesehen sind,
**dadurch gekennzeichnet,**
- **dass** die die Schotten (9) tragende Wand (14) unterhalb der Schotten über einen Absatz (21) mit gewellter Oberfläche in eine im Durchmesser verringerte Zylinderwand (17) übergeht,
- **dass** die im Durchmesser verringerte Zylinderwand (17) von einer im Durchmesser vergrößerten weiteren zylindrischen Wand (19) umgeben ist, die in Schwerkraftrichtung an ihrem Ende eine zweite Schlackeabtropfkante (10) bildet und
- **dass** die weitere zylindrische Wand (19) in ihrer vertikalen Position bezogen auf die erste Abtropfkante (18) verstellbar (Pfeil 22) angeordnet ist.

2. Vergasungsreaktor nach Anspruch 1,
**dadurch gekennzeichnet,**
**dass** die zylindrische zweite Abtropfkante (10) von einer im Durchmesser vergrößerten weiteren zylindrischen Wand (21) umgeben ist, die wenigstens einen Teil eines Gasübergangsbereiches (8) umschließt.

3. Vergasungsreaktor nach Anspruch 1 oder 2,
**dadurch gekennzeichnet,**
**dass** wenigstens ein Schott (9) der Wirbelbremse mit einer Einrichtung zur Wärmestromdichte-Messung ausgerüstet ist.

4. Vergasungsreaktor nach einem der vorangehenden Ansprüche,
**dadurch gekennzeichnet,**
**dass** die zweite zylindrische Wand (19) und die weitere zylindrische Wand (21) mit einer glatten, ebenen, korrosionsbeständigen Oberfläche versehen sind, z.B. durch Verwendung von plattierten Super-Ω-Rohren, wobei die drallvermindernden Schotten (9), die wellenförmige Übergangsfläche (16) und die die erste Abtropfkante (10) bereitstellende Zylinderwand (18) als Standard-Rohr-Steg-Rohrwand mit Bestiftung und Bestampfung ausgebildet ist.

## Claims

1. Gasification reactor for the production of crude gas, containing CO or H₂, by gasification of ash-containing fuel with oxygen-containing gas, at temperatures above the melting temperature of the ash, wherein a reaction chamber formed by a membrane wall through which coolant flows, within a pressure container, is provided, with a narrowing transition channel into a gas cooling chamber, wherein spin-reducing, cooled bulkheads are provided in the transition channel, **characterized in that**
- the wall (14) that carries the bulkheads (9) makes a transition, below the bulkheads, into a cylinder wall (17) that is reduced in diameter, by way of a step (21) having a corrugated surface,
- the cylinder wall (17), which is reduced in diameter, is enclosed by a further cylindrical wall (19), which is enlarged in diameter, which wall forms a second slag drip edge (10) at its end, in the direction of gravity, and
- the further cylindrical wall (19) is disposed to be adjustable (arrow 22) in its vertical position, with reference to the first drip edge (18).

2. Gasification reactor according to claim 1, **characterized in that** the cylindrical second drip edge (10) is enclosed by a further cylindrical wall (21) that is enlarged in diameter, which wall encloses at least part of a gas transition region (8).

3. Gasification reactor according to claim 1 or 2, **characterized in that** at least one bulkhead (9) of the spin brake is equipped with a device for measuring the heat flow density.

4. Gasification reactor according to one of the preceding claims, **characterized in that** the second cylindrical wall (19) and the further cylindrical wall (21) are provided with a smooth, flat, corrosion-resistant surface, for example by means of using plated super-Q pipes, wherein the bulkheads (9) that reduce spin, the corrugated transition surface (16), and the cylinder wall (18) that makes the first drip edge (10) available are configured as a standard pipe/crosspiece/pipe wall with stud welding and tamping.

## Revendications

1. Réacteur de gazéification pour la fabrication de gaz brut contenant du CO et du H₂ par gazéification de combustible contenant des cendres avec un gaz contenant de l'oxygène à des températures supérieures à la température de fusion des cendres, dans lequel il est prévu à l'intérieur d'un réservoir sous pression une chambre de réaction formée par une paroi de membrane parcourue par un fluide de refroidissement avec un canal de transition se rétrécissant dans une chambre de refroidissement de gaz, dans lequel il est prévu dans le canal de transition des ailettes refroidies réduisant les turbulences,
**caractérisé en ce que**
- la paroi (14) portant les ailettes (9) se transforme, en dessous des ailettes au-dessus d'un élément en retrait (21) avec une surface ondulée en une paroi cylindrique de diamètre réduit (17),
- la paroi cylindrique de diamètre réduit (17) est entourée par une autre paroi cylindrique de diamètre accru (19), qui forme à son extrémité dans la direction de la force de pesanteur une deuxième arête d'égouttage de scorie (10) et
- l'autre paroi cylindrique (19) est disposée de façon réglable (flèche 22) dans sa position verticale par rapport à la première arête d'égouttage (18).

2. Réacteur de gazéification selon la revendication 1, **caractérisé en ce que** la deuxième arête d'égouttage cylindrique (10) est entourée par une autre paroi cylindrique de diamètre accru (21), qui entoure au moins une partie d'une zone de transfert de gaz (8).

3. Réacteur de gazéification selon la revendication 1 ou 2, **caractérisé en ce qu'**au moins une ailette (9) du frein de turbulences est équipée d'un dispositif pour la mesure de la densité de flux de chaleur.

4. Réacteur de gazéification selon l'une quelconque des revendications précédentes, **caractérisé en ce que** la deuxième paroi cylindrique (19) et l'autre paroi cylindrique (21) sont dotées d'une surface lisse, plane, résistante à la corrosion, par exemple par l'utilisation de super tubes Ω plaqués, dans lequel les ailettes réduisant les turbulences (9), la surface de transition ondulée (16) et la paroi cylindrique (18) formant la première arête d'égouttage (10) est réalisée sous la forme d'une paroi de tubes à ailettes et tubes standard avec soudage de goujons et bourrage.
